# EUROPÄISCHE PATENTSCHRIFT

(11) **EP 0 382 915 B1**
(45) Veröffentlichungstag und Bekanntmachung des Hinweises auf die Patenterteilung: **05.08.1992**
(21) Anmeldenummer: 89122706.8
(22) Anmeldetag: 08.12.1989
(51) Int. Cl.: F25D 23/12, F25D 23/04

(54) **Kühlschranktür mit einer in einer von aussen zugänglichen Nische angeordneten Vorrichtung zum Zapfen von gekühlten Getränken**
Refrigerator doors having a dispensing device for tapping cooled drinks, arranged in a recess accessible from the outside
Porte de réfrigérateur avec des dispositifs pour distribuer des boissons refroidies disposés dans une niche accessible de l'extérieur

(30) Priorität: 13.02.1989 DE 8901630 U
(43) Veröffentlichungstag der Anmeldung: 22.08.1990
(73) Patentinhaber: Bosch-Siemens Hausgeräte GmbH, 81669 München (DE)
(72) Erfinder: Maier, Roland, Dipl.-Ing., D-7086 Neresheim (DE); Haftlmeir, Theo, D-7928 Giengen (DE)

(56) Entgegenhaltungen:
- EP-A- 0 146 180
- DE-U- 8 634 579
- US-A- 1 966 648
- US-A- 2 274 409
- US-A- 2 877 077
- US-A- 3 921 948

## Beschreibung

Die Neuerung betrifft eine Kühlschranktür mit einer in einer von außen zugänglichen Nische angeordneten Vorrichtung zum Zapfen von gekühlten Getränken aus wenigstens einem oberhalb der Nische auf der Innenseite der Tür abnehmbar befestigten Vorratsbehälter in Form einer mit einem auf deren Hals aufgesetzten Zapfventil kopfüber angeordneten Flasche, welche sich mit dem das Ventil umgebenden Gehäuse am Rand eines Durchbruchs in der Decke der Nische abstützt und seitlich in einer schalenförmigen Vertiefung auf der Rückseite der Tür anliegt. Eine solche Kühlschranktür ist aus der DE-U-8 634 579 bekannt.

Bei Kühlschranktüren mit einer Vorrichtung zum Zapfen von gekühlten Getränken ist es erforderlich, die auf der Innenseite der Tür abnehmbar angeordneten Vorratsbehälter sicher zu befestigen, damit diese auch bei heftigem Bewegen der Tür - beispielsweise beim Aufreißen oder Zuschlagen - absolut sicher gehalten werden. Darüber hinaus muß auch sichergestellt werden, daß die auf der Innenseite der Kühlschranktür befestigten Vorratsbehälter bei abnehmender Füllung und daher geringer werdendem Gewicht selbst noch in fast leerem Zustand der beim Betätigen der Zapfvorrichtung zur Überwindung von deren Schließdruck aufzuwendenden Kraft standhalten und nicht aus ihrer Aufnahme auf der Innenseite der Tür herausgehoben werden.

Ziel der vorliegenden Neuerung ist es, eine Konstruktion anzugeben, nach der es mit einfachen Mitteln möglich ist, bei einer Kühlschranktür dieser besonderen Art die Vorratsbehälter für gekühlte Getränke sicher auf deren Innenseite so zu befestigen, daß sie sich dennoch im Bedarfsfalle leicht austauschen lassen.

Dieses Ziel wird nach der vorliegenden Neuerung dadurch erreicht, daß der Behälter in seiner Bereitschaftslage auf der Innenseite der Tür durch einen vom Ventilgehäuse vorspringenden flanschartigen Rand und einem darüber aus der Vertiefung hervorkragenden Ansatz gegen Anheben und in seitlicher Richtung durch einen federnden Bügel gesichert ist, welcher vom Rand der Vertiefung den Behälter übergreifend diesen in der Bereitschaftslage festhält.

Nach einer vorteilhaften Ausgestaltung der neuerungsgemäßen Konstruktion ist vorgesehen, daß der Bügel mittels eines Gelenkbolzens an einem Lagerbock angelenkt ist, der auf einem die Vertiefung seitlich flankierenden Holm sitzt, und daß der Gelenkbolzen die Wicklungen einer Schraubenfeder trägt, deren tangential auslaufende Enden einerseits am Bügel und andererseits am Lagerbock bzw. an dem ihn tragenden Holm angreifen.

Wenn gemäß einer weiteren vorteilhaften Ausgestaltung der neuerungsgemäßen Konstruktion der Bügel als flacher Schwenkhebel ausgebildet ist, der mit einem auf den Behälter einwirkenden Federelement versehen ist, wird sichergestellt, daß sich auch Behälter verschiedenster Abmessungen und Gestalt - wie beispielsweise handelsübliche Getränkeflaschen mit für einzelne Getränkemarken sehr unterschiedlicher charakteristischer Form - sicher an der Innenseite der Tür befestigen lassen.

Weitere in den Ansprüchen gekennzeichnete vorteilhafte Merkmale der Neuerung sind in der nachfolgenden Beschreibung anhand eines in der beigefügten Zeichnung vereinfacht dargestellten Ausführungsbeispieles erläutert. Es zeigen:
Fig. 1 In einem Ausschnitt einen senkrechten Schnitt durch eine Kühlschranktür mit einem auf deren Innenseite oberhalb einer von außen zugänglichen Nische abnehmbar durch einen federnden Haltebügel befestigten Vorratsbehälter mit einer Vorrichtung zum Zapfen gekühlter Getränke,
Fig. 2 in einem der Fig. 1 entsprechenden Ausschnitt die Kühlschranktür mit zwei auf deren Innenseite angeordneten Aufnahmen zum Anbringen von Vorratsbehältern, in raumbildlicher Ansicht, schräg von hinten gesehen und
Fig. 3 als Einzelteile den federnden Haltebügel mit seiner Befestigung, etwa in natürlichem Maßstab.

Eine in der üblichen Weise mit einer Wärmedämmschicht aus Kunststoff-Hartschaum versehene Kühlschranktür 10 ist mit einer an deren Rückseite vorspringenden Ausbuchtung 11 versehen, welche eine von ihrer Außenseite her zugängliche Nische 12 umgibt. In dieser Nische 12 ist eine ebenfalls von außen zugängliche Zapfvorrichtung 13 für gekühlte Getränke angeordnet. Zur Aufnahme der Getränke dienen ein oder mehrere oberhalb der Nische 12 über der Ausbuchtung 11 auf der Innenseite der Tür 10 abnehmbar befestigte Vorratsbehälter in Form einer mit einem auf deren Hals aufgesetzten Zapfventil 14 kopfüber angeordneten Flasche 15. Diese ist mit einem das Ventil 14 umgebenden Gehäuse 16 am Rand eines Durchbruches 17 in der Decke der Nische 12 abgestützt, während sie seitlich in einer schalenförmigen Vertiefung 18 auf der Rückseite der Tür 10 anliegt.

Die Flasche 15 ist in ihrer Betriebslage auf der Innenseite der Tür 10 durch einen vom Ventilgehäuse 16 vorspringenden flanschartigen Rand 19 und einem darüber aus der Vertiefung 18 ragenden Ansatz 20 gegen Anheben und in seitlicher Richtung durch einen federnden Bügel 21 gesichert, welcher vom Rand der Vertiefung 18 den Behälter 15 übergreifend, diesen in der Bereitschaftslage festhält.

Der Bügel 21 ist mittels eines Gelenkbolzens 22 an einem an seinen Stirnseiten mit Lageraugen ausgestatteten Lagerbock 23 angelenkt, der auf einem die Vertiefung 18 einseitig flankierenden Holm 24 mit Schrauben befestigt ist. Der Gelenkbolzen 22 trägt die Wicklungen einer Schraubenfeder 25, deren tangential auslaufende Enden einerseits am Bügel 21 und andererseits am Lagerbock 23 angreifen. Der Bügel ist, wie in Fig. 2 auf der rechten Seite mit strichpunktierten Linien dargestellt, in Richtung des dort eingezeichneten Doppelpfeiles schwenkbar und wird unter der Einwirkung der auf dem Gelenkbolzen 22 sitzenden Schraubenfeder 25 einwärts in Richtung auf die Vertiefung 18 gedrängt.

Der als flacher Schwenkhebel ausgebildete Bügel 21 ist mit einem Federelement in Form einer sich gegen dessen Drehachse erstreckenden, etwa aus dessen Mitte frei geschnittenen Zunge 26 versehen, welcher sich gegen die Wand des in seiner Bereitschaftslage eingesetzten Behälters 10 federnd anschmiegt. Hierdurch werden auch Behälter mit stark von der Zylinderform abweichenden Konturen sicher gehalten.

Der Gelenkbolzen 22 ist, wie insbesondere auf Fig. 3 erkennbar, an seinem den Lageraugen des Lagerbocks 23 zugeordneten Abschnitten abgesetzt und weist dort eine Querschnittsverminderung auf wodurch er beiderseits der Lageraugen eine Schulter 27 gebildet wird. Hierdurch wird der in die Lageraugen eingesetzte Gelenkbolzen 22 durch den von der ihn umschlingenden Schraubenfeder 25 ausgeübten Druck einseitig gegen die Laibung der Bohrungen in den Lageraugen gepreßt und somit sicher in durch die Schultern 27 axialer Richtung gehalten. Es ist daher nicht erforderlich, den Gelenkbolzen 22 und die Bohrungen in den Lageraugen mit genauer Passung zu fertigen.

Der aus der Vertiefung 18 vorkragende Ansatz 20 ist mit einer nach oben weisenden Schrägfläche ausgestattet. Diese bildet eine Führung, welche das Einsetzen der mit aufgesetztem Zapfventil 14 ausgestatteten Flasche in den Durchbruch 17 in der Decke der Nische 12 erleichtert.

Die Zapfvorrichtung 13 ist über einen unter der Decke der Nische schwenkbar angeordneten doppelarmigen Hebel 28 bedienbar, dessen aus der Nische 12 herausragender Arm eine Bedienungstaste darstellt, während der nach hinten ragende andere Arm auf das Zapfventil 14 einwirkt.

## Patentansprüche

1. Kühlschranktür (10) mit einer in einer von außen zugänglichen Nische (12) angeordneten Vorrichtung zum Zapfen gekühlter Getränke aus wenigstens einem oberhalb der Nische (12) auf der Innenseite der Tür (10) abnehmbar befestigten Vorratsbehälter (15) in Form einer mit einem auf deren Hals aufgesetzten Zapfventil (14) kopfüber angeordneten Flasche (15), welche sich mit dem das Zapfventil (14) umgebenden Gehäuse (16) am Rande eines Durchbruchs (17) in der Decke der Nische (12) abstützt und seitlich in einer schalenförmigen Vertiefung (18) auf der Rückseite der Tür (10) anliegt, **dadurch gekennzeichnet,** daß der Behälter (15) in seiner Bereitschaftlage auf der Innenseite der Tür (10) durch einen vom Ventilgehäuse (16) vorspringenden, flanschartigen Rand (19) und einen darüber aus der Vertiefung (18) hervorragenden Ansatz (20) gegen Anheben und in seitlicher Richtung durch einen federnden Bügel (21) gesichert ist, welcher vom Rand der Vertiefung (18) den Behälter (15) übergreifend diesen in der Bereitschaftslage festhält.

2. Kühlschranktür nach Anspruch 1, dadurch gekennzeichnet, daß der Bügel (21) mittels eines Gelenkbolzens (22) an einem Lagerbock (23) angelenkt ist, der auf einem die Vertiefung (18) einseitig flankierenden Holm (24) sitzt und daß der Gelenkbolzen (22) die Wicklungen einer Schraubenfeder (25) trägt, deren tangential auslaufende Enden einerseits am Bügel (21) und andererseits am Lagerbock (23) bzw. an dem ihn tragenden Holm (24) angreifen.

3. Kühlschranktüre nach Anspruch 1 oder 2, dadurch gekennzeichnet, daß der Bügel (21) als flacher Schwenkhebel ausgebildet ist, der mit einem auf den Behälter (15) einwirkenden Federelement (26) versehen ist.

4. Kühlschranktüre nach Anspruch 3, dadurch gekennzeichnet, daß das Federelement (26) als eine aus dem Bügel (21) ausgeschnittene federnde Zunge (26) ausgebildet ist.

5. Kühlschranktüre nach Anspruch 2, 3 oder 4, dadurch gekennzeichnet, daß der Gelenkbolzen (22) an seinen den Lageraugen des Lagerbocks (23) zugeordneten Abschnitten abgesetzt ist und eine Querschnittsverminderung aufweist, welche beiderseits der Lageraugen eine Schulter (27) bildet.

6. Kühlschranktüre nach einem der vorhergehenden Ansprüche, dadurch gekennzeichnet, daß der aus der Vertiefung (18) vorkragende Ansatz (20) mit einer nach oben weisenden Schrägfläche versehen ist.

## Claims

1. Refrigerator door (10) with a device for the dispensing of cooled drinks, which device is arranged in an externally accessible niche (12) and comprises at least one storage container (15), which is removably fastened on the inner side of the door (10) and above the niche (12) and is in the form of a bottle (15) which is arranged head down with a tapping valve (14) placed on the neck thereof and which is supported at the edge of a through passage (17) in the cover of the niche (12) by the housing (16) surrounding the tapping valve (14) and lies laterally in a bowl-like recess (18) on the rear side of the door (10), **characterised thereby that** in its position of readiness on the inner side of the door (10) the container (15) is secured against lifting by a flange-like edge (19) projecting from the valve housing (16) and a projection (20) protruding thereover from the recess (18) and is secured in lateral direction by a resilient bracket (21) which, engaging over the container (15) from the edge of the recess (18), holds this in the position of readiness.

2. Refrigerator door according to claim 1, characterised thereby that the bracket (21) is pivoted by means of a pivot bolt (22) to a bearing block (23) which is seated on a spar (24) flanking the recess (18) at one side, and that the pivot bolt (22) carries the coils of a helical spring (25), the tangentially outwardly extending ends of which engage on the one hand at the bracket (21) and on the other hand at the bearing block (23) or at the spar (24) carrying it.

3. Refrigerator door according to claim 1 or 2, characterised thereby that the bracket (21) is constructed as a flat pivot lever which is provided with a spring element (26) acting on the container (15).

4. Refrigerator door according to claim 3, characterised thereby that the spring element (26) is constructed as a resilient tongue (26) cut out from the bracket (21).

5. Refrigerator door according to claim 2, 3 or 4, characterised thereby that the pivot bolt (22) is offset at its portions associated with the bearing eyes of the bearing block (23) and has a cross-sectional narrowing which forms a shoulder (27) at both sides of the bearing eyes.

6. Refrigerator door according to one of the preceding claims, characterised thereby that the projection (20) jutting out from the recess (20) is provided with an upwardly facing inclined surface.

## Revendications

1. Porte de réfrigérateur (10) comprenant un dispositif de distribution de boissons fraîches disposé dans une niche (12) accessible de l'extérieur, pour la distribution de boissons à partir d'au moins un réservoir de stockage (15) qui est fixé de manière amovible au-dessus de la niche (12), sur le côté intérieur de la porte (10), et se présente sous la forme d'une bouteille (15) qui est disposée tête en bas, sur le goulot de laquelle est placée une valve de distribution (14), et qui prend appui par le corps (16) entourant la valve de distribution (14) sur le bord d'une ouverture (17) aménagée dans la paroi supérieure de la niche (12) et latéralement dans une cavité (18) en forme de coque sur le côté arrière de la porte (10), **caractérisée en ce que** le réservoir (15) est maintenu dans sa position sur le côté intérieur de la porte (10), d'une part au moyen d'un rebord (19) semblable à une collerette faisant saillie par rapport au corps (16) de la valve et d'une saillie (20) dépassant de la cavité (18) au-dessus dudit rebord qui l'empêchent de se soulever et d'autre part au moyen d'une bride élastique (21) qui empêche le réservoir (15) de se déplacer latéralement et maintient celui-ci dans sa position en le saisissant à partir du bord de la cavité (18).

2. Porte de réfrigérateur selon la revendication 1, caractérisée en ce que la bride (21) est articulée au moyen d'un axe d'articulation (22) sur un support (23) qui est fixé sur un montant (24) bordant d'un côté la cavité (18) et en ce que l'axe d'articulation (22) porte les spires d'un ressort hélicoïdal (25) dont les extrémités qui se prolongent tangentiellement agissent d'une part sur la bride (21) et d'autre part sur le support (23), voire sur le montant (24) qui le porte.

3. Porte de réfrigérateur selon la revendication 1 ou 2, caractérisée en ce que la bride (21) est réalisée sous forme de levier pivotant plat qui est muni d'un élément élastique (26) agissant sur le réservoir (15).

4. Porte de réfrigérateur selon la revendication 3, caractérisée en ce que l'élément élastique (26) est réalisé sous la forme d'une languette élastique (26) découpée dans la bride (21).

5. Porte de réfrigérateur selon la revendication 2, 3 ou 4, caractérisée en ce que l'axe d'articulation (22) est étagé dans ses parties associées aux alésages formant palier du support (23) et présente une réduction de section transversale qui forme un épaulement (27) de part et d'autre desdits alésages.

6. Porte de réfrigérateur selon l'une des revendications précédentes, caractérisée en ce que la saillie (20) dépassant de la cavité (18) est munie d'une surface inclinée orientée vers le haut.
